# EUROPÄISCHE PATENTSCHRIFT

(11) **EP 0 328 013 B1**
(45) Veröffentlichungstag und Bekanntmachung des Hinweises auf die Patenterteilung: **15.06.1994**
(21) Anmeldenummer: 89101979.6
(22) Anmeldetag: 04.02.1989
(51) Int. Cl.: H01P 1/15

(54) **Elektrischer Hohlleiterschalter**
Electrical wave guide switch
Commutateur électrique pour guides d'ondes

(30) Priorität: 11.02.1988 DE 3804205
(43) Veröffentlichungstag der Anmeldung: 16.08.1989
(73) Patentinhaber: Daimler-Benz Aerospace Aktiengesellschaft, 81663 München (DE)
(72) Erfinder: Callsen, Heinrich, Dipl.-Ing., D-7900 Ulm (DE)
(74) Vertreter: Schulze, Harald Rudolf, Dipl.-Ing.

(56) Entgegenhaltungen:
- EP-A- 0 126 811
- DE-A- 3 319 573
- US-A- 4 270 106
- RADIO FERNSEHEN ELEKTRONIK, Band 35, Nr. 11, November 1986, Seiten 728-731,Berlin,DE; W.SENF et al.: "Mikrowellenverstärker in Finleitungstechnik"
- IRE TRANSACTIONS ON MICROWAVE THEORY AND TECHNIQUES, Band MTT-4, Nr. 4, Oktober1956, Seiten 263-267; S.D. ROBERTSON: "Recent advances in finline circuits"
- 13TH EUROPEAN MICROWAVE CONFERENCE-PROCEEDINGS, Nürnberg, 5. - 8. September1983, Seiten 266-271, Microwave Exhibitions and Publishers Ltd, Kent, GB; H.EBNER et al.: "A new integrated waveguide transistor mount"
- IEEE TRANSACTIONS ON MICROWAVE THEORY AND TECHNIQUES, Band 37, Nr. 2, Februar1989, Seiten 307-316, IEEE, New York, US; H. CALLSEN et al.: "P-i-n- diodecontrol devices in E-plane technique"

## Beschreibung

Die Erfindung betrifft einen elektrischen Hohlleiterschalter nach dem Oberbegriff des Patentanspruchs 1. Ein solcher Hohlleiterschalter ist aus der EP-A-0 126 811 bereits bekannt.

Derartige Hohlleiterschalter werden beispielsweise in Radargeräten zur Amplitudenmodulation und/oder Impulsformung eines hochfrequenzten Signals, z.B. im Ka-Band (26,5 GHz bis 40 GHz), benutzt.

Bei derartigen Hohlleiterschaltern befindet sich im Innenraum eines Hohlleiters mindestens ein Halbleiterschalter, z.B. eine sogenannte PIN-Diode, von dessen Schaltzustand, d.h. leitend oder gesperrt, die Dämpfung des Hohlleiterschalters für die zu führenden elektromagnetischen Wellen abhängig ist. Derartige Hohlleiterschalter haben im gesperrten Zustand eine (Sperr-)Dämpfung von ungefähr 30dB bis 40dB und sind im allgemeinen schmalbandig.

Der in der eingangs genannten EP-A-0 126 811 beschriebene Hohlleiterschalter besteht beispielsweise aus einem für elektromagnetische Wellen geeigneten metallischen Hohlleiter, in dessen Innenraum eine auf einem Substrat aufgebrachte metallische Fin-Leiterstruktur angebracht ist, die den Hohlleiter in Längsrichtung in zwei Hälften teilt. Die metallische Fin-Leiterstruktur ist bei diesem bekannten Hohlleiterschalter auf der einen Seite durch das dielektrische Substrat, auf dem sie aufgebracht ist, und auf der anderen Seite durch eine weitere dielektrische Schicht von den beiden Hohlleiterhälften elektrisch isoliert und ist in einer E-Ebene angeordnet, die die Längsachse des Hohleiters enthält. Die Fin-Leiterstruktur selbst ist in Längsrichtung des Hohlleiters ebenfalls in zwei Teile geteilt, wobei jedes Teil dieser Fin-Leiterstruktur einen Mittenbereich besitzt, an den sich beidseitig Taperbereiche anschließen. Die Mittenbereiche sind durch zwei Halbleiterschalter in Form von Halbleiterdioden elektrisch miteinander verbunden. Die beiden Hohlleiterhälften weisen metallische Stege auf, die in Längsrichtung des Hohlleiters verlaufen und ins Innere der jeweiligen Hohlleiterhälften ragen. Diese Stege unterteilen den Hohlleiter in drei übereinanderliegende Bereiche, nämlich in den eigentlichen Hohlleiterbereich in der Mitte, in dem die Fin-Leiterstruktur mit den Halbleiterdioden angeordnet ist, und in zwei Randbereiche, die die Funktion einer Drossel haben.

In den beiden Randbereichen sind Blöcke aus dissipativem Material angeordnet, die die Anregung bzw. Ausbreitung von Harmonischen der Betriebsfrequenz der elektromagnetischen Wellen über diese Randbereiche des Hohlleiters unterbinden. Ferner sind im mittleren Hohlleiterbereich auf beiden Seiten der Fin-Leiterstruktur getaperte Blöcke angeordnet, die so bemessen sind, daß zwischen den Blöcken einerseits und dem Substrat bzw. der zusätzlichen dielektrischen Isolationsschicht auf der Oberseite der Fin-Leiterstruktur andererseits ein Zwischenraum verbleibt. Die damit verbundenen Querschnittsveringerungen des Hohlleiter-Innenraums im mittleren Hohlleiterbereich verhindert die Ausbreitung der zu führenden elektromagnetischen Wellen in Form von normalen Hohlleiter-Moden und erzwingt stattdessen die Ausbreitung der Wellen in Form von einer Schlitzleitungs-Mode.

In dem Artikel von W. Senf und S. Derwischer: "Mikrowellenverstärker in Finleitungstechnik", in: Radio Fernsehen Elektronik, 35 (1986) 11, Seiten 728-731 werden ferner Finleitungsverstärker beschrieben, bei denen das Substrat, auf dem die Fin-Leiterstruktur aufgebracht ist, in einer oberen und unteren Nut in der Hohlleiterwand geführt ist.

Der Erfindung liegt daher die Aufgabe zugrunde, einen gattungsgemäßen Hohlleiterschalter dahingehend zu verbessern, daß im verwendeten Frequenzband eine geringe Einfügungsdämpfung, eine hohe Bandbreite, geringe Ein- und Ausschaltzeiten sowie eine möglichst hohe Sperrdämpfung (Isolation) erreichbar ist.

Diese Aufgabe wird gelöst durch die im kennzeichnenden Teil des Patentanspruchs 1 angegebenen Merkmale. Vorteilhafte Ausgestaltungen und/oder Weiterbildungen sind den Unteransprüchen entnehmbar.

Ein Vorteil der Erfindung besteht darin, daß der Hohlleiterschalter mechanisch robust, zuverlässig und kostengünstig herstellbar ist, insbesondere bei einer industriellen Serienfertigung.

Die Erfindung wird im folgenden anhand von Ausführungsbeispielen näher erläutert unter Bezugnahme auf eine schematische Zeichnung.

In den Fig. 1 bis 3 wird ein Hohlleiterschalter vom Parallelschalt("shunt")-Typ beschrieben, welcher für das Ka-Band geeignet ist.

Fig. 1 zeigt den erfindungsgemäßen Hohlleiterschalter in einer perspektivischen Darstellung mit einem Ausbruch (schraffiert gezeichnet), so daß der Innenraum darstellbar ist. Der Hohlleiter 1, 1', der aus zwei parallel zur Längsachse zusammengefügten metallischen Teilen besteht, besitzt eine Länge c von ungefähr 35mm sowie einen Innenraum mit einem reckteckförmigen Querschnitt (Breite a = 7.11 mm; Höhe b - 3.56mm). In den breiteren Seitenflächen des Innenraumes befinden sich zwei gegenüberliegende Längsnuten 2, 2'. Diese besitzen jeweils eine Breite von ungefähr 250»m und eine Tiefe von ungefähr 500»m. Diese Längsnuten 2, 2' dienen zur Halterung eines rechteckförmigen Substrates 3, das eine Dicke von ungefähr 254»m und eine möglichst geringe relative Dielektrizitätskonstante von z.B. 2.2 besitzt. Ein für das Substrat 3 geeignetes Material ist z.B. PTFE (Teflon), das mit Glasfasern verstärkt ist. Auf einer Seite des Substrates 3 befindet sich eine sogenannte Fin-Leiterstruktur 4, 5, 6, 4', 5', 6', die z.B. mit Hilfe der Photolithografie aus einer ungefähr 17»m dicken Kupferschicht herausgeätzt wurde.

Die Längsnuten 2, 2' sind derart angeordnet, daß sich die Fin-Leiterstruktur 4, 5, 6, 4', 5', 6' in einer E-Ebene befindet, welche die Längsachse des Hohlleiters enthält. Die Fin-Leiterstruktur besteht aus zwei Teilen, die im Bereich der Längsachse galvanisch getrennt sind. Jedes dieser Teile besteht aus einem Mittenbereich 4, 4', an das sich beidseitig sogenannte Taperbereiche 5, 5' sowie 6, 6' anschließen. Die Mittenbereiche 4, 4' haben einen lateralen Abstand von ungefähr 50»m und sind durch mindestens einen Halbleiterschalter 7 verbunden. Die Anzahl der Halbleiterschalter ist abhängig von den gewünschten elektrischen Eigenschaften, z.B. Bandbreite. des Hohlleiterschalters. Der axiale Abstand zwischen den Halbleiterschaltern 7 ist ebenfalls von den gewünschten elektrischen Eigenschaften abhängig und beträgt z.B. ungefähr 2mm. Die Abstände zwischen den Halbleiterschaltern, z.B. Dioden, sind so gewählt, daß sich die Leitungsstörungen, verursacht durch die einzelnen Dioden, gegenseitig im gesamten Ka-Band kompensieren. Die Mittenbereiche 4 bzw. 4′ sind jeweils beidseitig durch Taperbereiche 5, 6 bzw. 5′, 6′ eingegrenzt. Diese haben eine axiale Länge von ungefähr drei (Luft-)Wellenlängen, also z.B. ungefähr 15 mm für das Ka-Band. Zwischen dem in Fig. 1 dargestellten unteren Teil der Fin-Leiterstruktur und dem Hohlleiter 1 ist ein galvanischer Kontakt vorhanden. Dagegen ist der obere Teil der Fin-Leiterstruktur galvanisch isoliert gegenüber dem Hohlleiter 1, damit die Halbleiterschalter 7 elektrisch ansteuerbar sind, z.B. mit einer Gleichspannung. Diese Isolation erfolgt mit Hilfe einer Isolationsschicht 8, z.B. einer Kunststoffolie. Es hat sich nun herausgestellt, daß die Eigenschaften des Hohlleiterschalters, insbesondere dessen Sperrdämpfung (Isolation), in überraschender Weise sehr stark von den Eigenschaften der Isolationsschicht 8 abhängen. Wählt man dafür z.B. eine Kunststoffolie, z.B. Teflon, mit einer reellen Dielektrizitätskonstanten, so sind Sperrdämpfungen von 30dB bis 40dB, allenfalls 50dB erreichbar. Wählt man dagegen für die Isolationsschicht 8 erfindungsgemäß eine Kunststoffolie aus einem dissipativen Material, d.h. einem Material mit einer komplexen Dielektrizitätskonstante, so sind erheblich höhere Sperrdämpfungen erreichbar, z.B. bis zu 80dB für das Ka-Band (Fig. 3). Eine dafür geeignete Kunststoffolie besteht z.B. aus beschichtetem Polyester-Material und besitzt eine Dicke von ungefähr 10»m. Dieser überraschende Effekt ist dadurch erklärbar, daß durch die Isolation des oberen Teiles der Fin-Leiterstruktur eine TEM-Leitung entsteht, die parallel zu der eigentlichen Fin-Leiterstruktur verläuft. Der isolierte obere Teil bildet einen Mittelleiter und das umgebende Hohlleitergehäuse einen Außenleiter. Die Leitungseigenschaften werden fast ausschließlich durch die zur Isolation des oberen Teils eingelegte Folie und der Breite des mechanischen Klemmbereiches des oberen Teils bestimmt, denn dort sind die beiden Leiter der TEM-Leitung nur durch die Folie mit einer Dicke im »-Bereich voneinander getrennt. Die gesamte von dieser Leitung geführte Leistung konzentriert sich auf diesen Bereich. Die Leitung, da sie an ihren Enden stark fehlangepaßt ist, bildet einen Resonator, der lose mit der eigentlichen Fin-Leiterstruktur gekoppelt ist. Die maximal mit PIN-Dioden in der Fin-Leiterstruktur erreichbare Isolation der Hohlleitertore des PIN-Diodenschalters ist begrenzt durch den Leistungsanteil, der bei gesperrter PIN-Diode über den Resonator vom Eingangs- zum Ausgangstor gelangt.

Durch die erfindungsgemäße Anwendung einer Isolationsschicht 8 aus dissipativem Material ist es möglich, diesen Umweg (Bypass) über den entstandenen Resonator zu schließen.

Zum besseren Verständnis der Meßkurven gemäß Fig. 3 zeigt Fig. 2 das Ersatzschaltbild für eine PIN-Diode, die in die Fin-Leiterstruktur gemäß Fig. 1 eingefügt ist. In Fig. 2 bedeuten L_{S} bzw. Cₚ parasitäre Induktivitäten bzw. Kapazitäten, die durch das Einfügen einer bzw. Kapazitäten, die durch das Einfügen einer PIN-Diode in die Fin-Leiterstruktur entstehen. Der Widerstand R_{S} beschreibt den Kontaktwiderstand der PIN-Diode und ist unabhängig von der gewählten Vorspannung bzw. dem Vorstrom. Cⱼ bzw. Rⱼ bezeichnen die Kapazität bzw. den Widerstand des pn-Übergangs der PIN-Diode. Rⱼ ist abhängig vom Wert der Vorspannung bzw. des Vorstromes.

In dem Ausführungsbeispiel gemäß Fig. 1 ist die Breite der Isolationsschicht 8 größer gleich der Wandstärke des Hohlleiters 1, 1′. In einem weiteren Ausführungsbeispiel wird eine Isolationsschicht mit einer Breite gewählt, die größer gleich der Tiefe der Längsnut 2′, jedoch kleiner als die Wandstärke des Hohlleiters ist. Dadurch ist es vorteilhafterweise möglich, einen Hohlleiter 1, 1′ mit einem galvanisch geschlossenen Querschnitt herzustellen.

Weiterhin ist es möglich, zumindest im Bereich des Mittenbereichs 4, 4′ (Fig. 1), die Querschnittsfläche des Innenraumes des Hohlleiters zu verengen, so daß z.B. a=b=3,56mm ist für das Ka-Band. Dadurch ist eine weitere Erhöhung der Sperrdämpfung möglich, z.B. bis auf 90dB. Bei nichtreduziertem Hohlleiter-Querschnitt erreicht man eine Isolation von ungefähr 8dB pro PIN-Diode, bei reduziertem Querschnitt ungefähr 15 dB pro Diode.

Bei dem beschriebenen Ausführungsbeispiel liegen die Schaltzeiten bei ungefähr 35ns (Anstiegszeit) sowie 5ns (Abfallzeit) bei Verwendung von sechs Halbleiterschaltern 7, die als PIN-Dioden ausgebildet sind. Die Einfügungsdämpfung (Durchlaßdämpfung) ist dabei kleiner 1,3dB im gesamten Ka-Band (Fig. 3).

Außerdem ist es möglich, die Isolationsschicht 8 unmittelbar auf die Fin-Leiterstruktur aufzubringen, z.B. als Lackschicht.

Die Erfindung ist nicht auf das beschriebene Ausführungsbeispiel beschränkt, sondern sinngemäß auf weitere Frequenzbänder anwendbar. Dazu müssen lediglich die Abmessungen, z.B. des Hohlleiters sowie der Fin-Leiterstruktur, sowie die Art und Anzahl der Halbleiterschalter entsprechend der verwendeten Frequenz und/oder Wellenlänge geändert werden. Eine solche Vorgehensweise ist einem Fachmann auf dem Gebiet der Hoch- oder Höchstfrequenztechnik geläufig.

## Patentansprüche

1. Elektrischer Hohlleiterschalter, bestehend aus einem für elektromagnetische Wellen geeigneten metallischen Hohlleiter, in dessen Innenraum mindestens ein Halbleiterschalter derart angebracht ist, daß die Impedanz des Hohlleiters in Abhängigkeit von dem Schaltzustand des Halbleiterschalters änderbar ist, wobei
- in dem Innenraum des Hohlleiters eine metallische Fin-Leiterstruktur, die in Längsrichtung des Hohlleiters geteilt ist, angebracht ist,
- jedes Teil der Fin-Leiterstruktur einen Mittenbereich besitzt, an welchen sich beidseitig Taperbereiche anschließen,
- die Mittenbereiche durch mindestens einen Halbleiterschalter elektrisch verbunden sind,
- eine elektrische Isolation zwischen Fin-Leiterstruktur und Hohlleiter vorgesehen ist,
- die Fin-Leiterstruktur mindestens einen elektrischen Anschluß zur Ansteuerung der Halbleiterschalter besitzt,
dadurch gekennzeichnet,
- daß ein Teil der Fin-Leiterstruktur elektrisch leitend mit dem Hohlleiter (1, 1') verbunden ist,
- daß der andere Teil der Fin-Leiterstruktur gegenüber dem Hohlleiter (1, 1') elektrisch isoliert ist und den mindestens einen elektrischen Anschluß zur Ansteuerung der Halbleiterschalter (7) besitzt und
- daß die elektrische Isolation des anderen Teils der Fin-Leiterstruktur mit Hilfe einer Isolationsschicht (8) erfolgt, die aus einem dissipativen Material besteht.

2. Elektrischer Hohlleiterschalter nach Anspruch 1, dadurch gekennzeichnet, daß die Mittenbereiche (4, 4′) der Fin-Leiterstruktur einen lateralen Abstand besitzen, der klein ist gegenüber der in dem Hohlleiter (1, 1′) führbaren Wellenlänge.

3. Elektrischer Hohlleiterschalter nach einem der vorhergehenden Ansprüche, dadurch gekennzeichnet, daß die Taperbereiche (5, 5′, 6, 6′) in axialer Richtung eine Länge von ungefähr drei Wellenlängen besitzen.

4. Elektrischer Hohlleiterschalter nach einem der vorhergehenden Ansprüche, dadurch gekennzeichnet, daß der Halbleiterschalter (7) als Halbleiterdiode ausgebildet ist.

5. Elektrischer Hohlleiterschalter nach einem der vorhergehenden Ansprüche, dadurch gekennzeichnet, daß die Fin-Leiterstruktur auf einem Substrat (3), das eine kleine Dielektrizitätskonstante besitzt, aufgebracht ist.

6. Elektrischer Hohlleiterschalter nach einem der vorhergehenden Ansprüche, dadurch gekennzeichnet, daß die Fin-Leiterstruktur in einer E-Ebene, welche die Längsachse des Hohlleiters (1, 1′) enthält, angeordnet ist.

7. Elektrischer Hohlleiterschalter nach einem der vorhergehenden Ansprüche, dadurch gekennzeichnet, daß der Hohlleiter (1, 1′) im betriebsfähigen Zustand eine geschlossene Querschnittsfläche besitzt.

8. Elektrischer Hohlleiterschalter nach einem der vorhergehenden Ansprüche, dadurch gekennzeichnet, daß im Innenraum des Hohlleiters (1,1′) mindestens eine Längsnut (2, 2′) zur Aufnahme des Substrates (3) sowie der Fin-Leiterstruktur vorhanden ist.

9. Elektrischer Hohlleiterschalter nach einem der vorhergehenden Ansprüche, dadurch gekennzeichnet, daß der Hohlleiter (1, 1′) zumindest im Bereich des Mittenbereiches (4, 4′) eine Querschnittsverringerung des Innenraumes besitzt derart, daß eine zusätzliche Dämpfung für die zu führenden Wellen entsteht.

## Claims

1. Electrical waveguide switch consisting of a metallic waveguide which is suitable for electromagnetic waves and in the interior space of which at least one semiconductor switch is mounted in such a manner that the impedance of the waveguide is variable in dependence on the switching state of the semiconductor switch, wherein
- a metallic fin-conductor structure, which is divided in the longitudinal direction of the waveguide, is mounted in the interior space of the waveguide,
- each part of the fin-conductor structure has a central region which is adjoined at both sides by tapered regions,
- the central regions are electrically connected by at least one semiconductor switch,
- an electrical insulation is provided between the fin-conductor structure and the waveguide and
- the fin-conductor structure has at least one electrical terminal for the selectable driving of the semiconductor switches,
characterised thereby,
- that one part of the fin-conductor structure is electrically conductively connected with the waveguide (1, 1'),
- that the other part of the fin-conductor structure is electrically insulated from the waveguide (1, 1') and has the at least one electrical terminal for the selectable driving of the semiconductor switches (7) and
- that the electrical insulation of the other part of the finconductor structure takes place with the aid of an insulating layer (8), which consists of a dissipative material.

2. Electrical waveguide switch according to claim 1, characterised thereby, that the central regions (4, 4') of the fin-conductor structure have a lateral spacing which is small by comparison with the wavelength conductible in the waveguide (1, 1').

3. Electrical waveguide switch according to one of the preceding claims, characterised thereby, that the tapered regions (5, 5', 6, 6') have a length of approximately three wavelengths in the axial direction.

4. Electrical waveguide switch according to one of the preceding claims, characterised thereby, that the semiconductor switch (7) is constructed as semiconductor diode.

5. Electrical waveguide switch according to one of the preceding claims, characterised thereby, that the fin-conductor structure is applied onto a substrate (3), which has a low dielectric constant.

6. Electrical waveguide switch according to one of the preceding claims, characterised thereby, that the fin-conductor structure is arranged in an E-plane which contains the longitudinal axis of the waveguide (1, 1').

7. Electrical waveguide switch according to one of the preceding claims, characterised thereby, that the waveguide (1, 1') in the operative state has a closed cross-sectional area.

8. Electrical waveguide switch according to one of the preceding claims, characterised thereby, that at least one longitudinal groove (2, 2') for the reception of the substrate (3) as well as the fin-conductor structure is present in the interior space of the waveguide (1, 1').

9. Electrical waveguide switch according to one of the preceding claims, characterised thereby, that the waveguide (1, 1') at least in the range of the central region (4, 4') has a cross-sectional reduction of the interior space in such a manner that an additional attenuation arises for the waves to be conducted.

## Revendications

1. Commutateur électrique pour guide d'ondes, comprenant un guide d'ondes métallique convenable pour des ondes électromagnétiques, dans la cavité duquel est monté au moins un commutateur à semi-conducteur de telle manière que l'impédance du guide d'ondes peut être modifiée en fonction de l'état de commutation du commutateur à semi-conducteur, dans lequel
- dans la cavité du guide d'ondes est montée une structure métallique conductrice à ailette qui est subdivisée dans la direction longitudinale du guide d'ondes,
- chaque partie de la structure conductrice à ailette possède une région centrale à laquelle se raccordent des deux côtés des régions qui vont en se rétrécissant,
- des régions centrales sont reliées électriquement par au moins un commutateur à semi-conducteur,
- il est prévu une isolation électrique entre la structure conductrice à ailette et le guide d'ondes,
- la structure conductrice à ailette possède au moins un terminal électrique pour le pilotage du commutateur à semi-conducteur,
caractérisé en ce que
- une partie de la structure conductrice à ailette est reliée de manière électriquement conductrice au guide d'onde (1, 1'),
- l'autre partie de la structure conductrice à ailette est isolée électriquement par rapport au guide d'ondes (1, 1') et possède ledit au moins un terminal électrique pour le pilotage du commutateur à semi-conducteur (7), et
- l'isolation électrique de l'autre partie de la structure conductrice à ailette est assurée à l'aide d'une couche d'isolation (8) qui est constituée par un matériau dissipateur.

2. Commutateur électrique pour guide d'ondes selon la revendication 1, caractérisé en ce que les régions centrales (4, 4') de la structure conductrice à ailette sont situées à une distance latérale qui est faible par rapport aux longueurs d'ondes qui peuvent être véhiculées dans le guide d'ondes (1, 1').

3. Commutateur électrique pour guide d'ondes selon l'une quelconques des revendications précédentes, caractérisé en ce que les régions qui vont en se rétrécissant (5, 5', 6, 6') possèdent en direction axiale une longueur égale à environ trois longueurs d'onde.

4. Commutateur électrique pour guide d'ondes selon l'une quelconque des revendications précédentes, caractérisé en ce que le commutateur à semi-conducteur (7) est réalisé sous la forme d'une diode semi-conductrice.

5. Commutateur électrique pour guide d'ondes selon l'une quelconque des revendications précédentes, caractérisé en ce que la structure conductrice à ailette est appliquée sur un substrat (3) qui possède une faible constante diélectrique.

6. Commutateur électrique pour guide d'ondes selon l'une quelconque des revendications précédentes, caractérisé en ce que la structure conductrice à ailette est agencée dans un plan E qui contient l'axe longitudinal du guide d'ondes (1, 1').

7. Commutateur électrique pour guide d'ondes selon l'une quelconque des revendications précédentes, caractérisé en ce que le guide d'ondes (1, 1') présente en coupe transversale une surface fermée dans l'état propre au fonctionnement.

8. Commutateur électrique pour guide d'ondes selon l'une quelconque des revendications précédentes, caractérisé en ce qu'il est prévu au moins une gorge longitudinale (2, 2') dans la cavité du guide d'ondes (1, 1') afin de recevoir le substrat (3) ainsi que la structure conductrice à ailette.

9. Commutateur électrique pour guide d'ondes selon l'une quelconque des revendications précédentes, caractérisé en ce que le guide d'ondes (1, 1') possède au moins dans la région de la région centrale (4, 4') une réduction de section, de telle manière qu'il en résulte un amortissement additionnel pour les ondes à véhiculer.
